# EUROPÄISCHE PATENTANMELDUNG

(11) **EP 1 129 848 A1**
(43) Veröffentlichungstag der Anmeldung: **05.09.2001**
(21) Anmeldenummer: 01105016.8
(22) Anmeldetag: 01.03.2001
(51) Int. Cl.: B41F 15/22

(54) **Vorrichtung zum Bedrucken von Druckbögen im Siebdruckverfahren**

(30) Priorität: 03.03.2000 DE 10010107
(71) Anmelder: Klemm Siebdruckmaschinen Service GmbH, 33719 Bielefeld (DE)
(72) Erfinder: Klemm, Gerhard, 33659 Bielefeld (DE)
(74) Vertreter: Brandt, Detlef (DE)

(57) **Zusammenfassung**

Es wird eine Vorrichtung zum Bedrucken von Druckbögen (1) im Siebdruckverfahren mit einem Drucktisch (10) und darüber angeordnetem Rakelwerk (9), einem Siebrahmen (8) und einer Transportvorrichtung (7) für die Bewegung der Druckbögen (1) vor, während und nach dem Bedrucken vorgestellt, bei der erfindungsgemäß die Transportvorrichtung (7) in Transportrichtung gesehen mindestens eine seitlich der Druckbögen (1) angeordnete in Transportrichtung verfahrbare Klemmvorrichtung (7) zum Einspannen des seitlichen Randbereiches der Druckbögen (1) aufweist.

## Beschreibung

Die Erfindung betrifft eine Vorrichtung zum Bedrucken von Druckbögen im Siebdruckverfahren mit den im Oberbegriff des Anspruches 1 genannten Merkmalen.

Vorrichtungen der dort angegebenen Art sind im Siebdruckmaschinenbereich seit langer Zeit bekannt. Sie haben sich dort prinzipiell bewährt, wobei jedoch insbesondere durch die verwendeten Transporteinrichtungen einer Beschleunigung des Druckverfahrens Grenzen gesetzt werden. Dies ergibt sich aus der Tatsache, dass bei aus dem Stand der Technik bekannten Vorrichtungen die einzelnen Druckbögen mit Hilfe von Greifern am Beginn der Siebdruckmaschine erfasst werden und dann auf den Drucktisch gezogen werden. Sobald der zu bedruckende Druckbogen seine richtige Lage auf dem Drucktisch erhalten hat, wird der oberhalb des Drucktisches angeordnete Siebrahmen abgesenkt, um den Druckvorgang einzuleiten. Zu diesem Zweck müssen die in Höhe des Druckbogens befindlichen Greiferarme der Transportvorrichtung abgesenkt werden. Nach dem Druckvorgang heben sich die Greiferarme wieder, um den nächsten Arbeitszyklus einzuleiten. Insbesondere die innerhalb des Druckwerkes erforderlichen speziellen Bewegungen der Greiferarme sind nur mit erhöhtem mechanischem Aufwand realisierbar und verursachen daher bei der Herstellung derartiger Siebdruckmaschinen nicht unerhebliche zusätzliche Kosten.

Darüber hinaus ist nachteilig, dass die entsprechenden Bewegungen der Greiferarme in ihrer Schnelligkeit durch die hohen Massen, die bewegt werden müssen, begrenzt sind.

Aufgabe der vorliegenden Erfindung ist es daher, eine Vorrichtung zum Bedrucken von Druckbögen im Siebdruckverfahren so weiter zu entwickeln, dass der gesamte Druckvorgang beschleunigt werden kann und dass die konstruktive Gestaltung insbesondere der Transportvorrichtung wesentlich vereinfacht und kostengünstiger gestaltet wird.

Diese Aufgabe wird erfindungsgemäß zusammen mit den gattungsbildenden Merkmalen durch die technische Lehre des Anspruches 1 gelöst. Entsprechend dieser technischen Lehre weist die Transporteinrichtung in Transportrichtung gesehen mindestens eine seitlich der Druckbögen angeordnete in Transportrichtung verfahrbare Klemmvorrichtung zum Einspannen des seitlichen Randbereiches der Druckbögen auf. Die Klemmvorrichtung kann hierbei die Form einer durchgehenden Kette mit einzelnen an dieser befestigten Greiferklammern sein.

Eine derartige konstruktive Gestaltung vermeidet die Notwendigkeit zusätzlicher mechanischer Bewegungen Wie einer Greiferabsenkung oder dergleichen, so dass insgesamt ein schnellerer Transport des Druckbogens innerhalb der Vorrichtung realisiert werden kann. Darüber hinaus ist im seitlichen Bereich der Druckbögen ausreichend Platz vorhanden, um dort ein sicheres Erfassen der zu transportierenden Bögen zu gewährleisten.

Spezielle Ausgestaltungen des Gegenstandes der Erfindung ergeben sich in Zusammenschau mit der technischen Lehre des Anspruches 1 aus den Merkmalen der Unteransprüche.

Es hat sich insbesondere als vorteilhaft erwiesen, die seitlich der Druckbögen angeordnete Klemmvorrichtung, welche mindestens eine Greiferklammmer mit einer unteren und einer oberen Klemmbacke aufweist, an einem seitlich des Drucktisches umlaufenden endlosen Transportband festzulegen. Das endlose Transportband gewährleistet eine kontinuierliche Bewegung der Klemmvorrichtung, sodass ein Zurückfahren nach dem Transport eines Druckbogens durch die erfindungsgemäße Vorrichtung in einem unter dem Drucktisch liegenden Niveau erfolgen kann, wobei das Transportband durch Umlenkrollen geführt ist. Eine Unterbrechung der Transportzyklen zum Zurückfahren der einzelnen Klemmvorrichtungen erübrigt sich somit.

Eine besonders kostengünstige Gestaltung des Transportbandes sieht die Verwendung einer Rollenkette vor, wobei die vorteilhafterweise verwendete größere Anzahl von Greiferklammem der Klemmvorrichtung jeweils an einem einzelnen Kettenglied der Rollenkette befestigt ist.

Die Klemmbacken der Greiferklammern werden entsprechend einer zweckmäßigen Ausgestaltung durch Federwirkung in der Klemmposition gehalten, wobei unterhalb der Greiferklammem in einem Entnahmebereich als auch in einem Zuführbereich für Druckbögen ein Betätigungskamm zum Lösen der Klemmbacken angeordnet ist; der Betätigungskamm weist hierbei eine Länge auf, der der Länge mehrerer hintereinander angeordneter Kettenglieder mit den daran befestigten Greiferklammern entspricht, sodass durch eine Bewegung des Betätigungskammes alle für die Klemmung eines Druckbogens zuständigen Klemmbacken der Greiferklammern gleichzeitig auf einfache Art und Weise angesteuert werden können.

Im Folgenden wird ein Ausführungsbeispiel des Gegenstandes der Erfindung anhand der beigefügten Zeichnungen näher erläutert. Es zeigt:
- Figur 1: eine schematische Darstellung einer Vorrichtung zum Bedrucken von Druckbögen mit den verschiedenen hintereinander geschalteten Arbeitsstationen,
- Figur 2: eine Ansicht des Druckwerkes einer erfindungsgemäßen Vorrichtung quer zur Transportrichtung der Druckbögen gesehen,
- Figur 3: eine vergrößerte Darstellung des Details Z aus Figur2,
- Figur 4: eine Ansicht des Drucktisches mit eingebauter erfindungsgemässer Transportvorrichtung und die
- Figuren. 5a u. 5b: eine vergrößerte Darstellung des Details V der Fig. 4 im Bereich der Belade- bzw. Entnahmestation für die Druckbögen.

Eine Vorrichtung zum Bedrucken von Druckbögen im Siebdruckverfahren besteht, wie aus der Figur 1 ersichtlich, üblicherweise aus mehreren hintereinander geschalteten Arbeitsstationen. Die Figur 1 zeigt, dass sich in jeder der als Kästchen dargestellten Stationen ein Druckbogen 1 befindet. Der Anfang der Gesamtvorrichtung bildet die Bogenaufgabestation 2, in der die jeweils der Maschine die zu bedruckenden Druckbogen zugeführt wird. An die Bogenaufgabestation 2 schließt sich das Druckwerk 3 an, an welches sich wiederum eine Kamerastation 4 anschließt. Die Kamerastation 4 dient der Qualitätssicherung und prüft die einzelnen Druckbogen auf einwandfreie Passerung. An die Kamerastation wiederum schließt sich die Trocknerstation 5 an, in der der auf den Druckbogen aufgebrachten Druckfarbe Lösungsmittel entzogen wird, so dass die Farbe aushärtet, was auch mit Hilfe von UV-Licht geschehen kann. Nach Austritt der einzelnen Druckbogen 1 aus der Trocknerstation findet in der Bogenentnahmestation 6 die Ausgabe der einzelnen Druckbogen 1 statt.

Aus der Figur 1 ist darüber hinaus ersichtlich, dass der Transport der einzelnen Druckbögen 1 durch die verschiedenen Arbeitsstationen der Gesamtvorrichtung mittels einer seitlich der Druckbögen verlaufenden Transportvorrichtung 7 vorgenommen wird. Die Transportvorrichtung besteht aus einer Rollenkette, welche seitlich mit an den einzelnen Kettengliedern der Rollenkette befestigten Greiferklammern versehen ist. Der Aufbau der Transportvorrichtung 7 im Einzelnen wird aus den nachfolgenden Figuren 2 bis 5 ersichtlich.

In der Figur 2 ist zunächst das Druckwerk 3 in einer Ansicht quer zur Transportrichtung der Druckbögen dargestellt. Das Druckwerk 3 besteht im Wesentlichen aus einem Drucktisch 10, sowie einem über den Drucktisch 10 nach oben und unten verfahrbaren Siebrahmen 8 und einem Rakelwerk 9. Drucktisch, Rakelwerk und Siebrahmen sind auf einem gemeinsamen Gestell 11 aufgebaut, welches aus einem Gitterrahmen besteht. Das Detail Z innerhalb der Figur 2 macht deutlich, am welcher Stelle sich die seitlich der Druckbögen 1 angeordnete Transportvorrichtung 7 befindet.

Die vergrößerte Darstellung der Figur 3 zeigt, dass die einzelnen Druckbögen in ihren Abmaßen so gewählt sind, dass zumindest der seitliche Bereich eines Druckbogens 1 an der Seite, an der sich die Transportvorrichtung 7 befindet, über den Drucktisch 10 hervorsteht. Die Transportvorrichtung 7 besteht im Einzelnen aus einer endlosen umlaufenden Rollenkette 12, an der seitlich dem Drucktisch 10 zugewandt eine Anzahl von Greiferklammern 13 festgelegt ist. Die Greiferklammern 13 sind so ausgebildet, dass sie eine obere Klemmbacke 14 und eine untere Klemmbacke 15 aufweisen. Zwischen beiden Klemmbacken 14 und 15 ist eine Druckfeder 16 angeordnet, die dafür sorgt, dass beide Klemmbacken wie in der Figur 3 dargestellt, in ihrer Klemmposition gehalten werden.

Angetrieben wird die endlose Rollenkette 12 durch einen Elektromotor 17, der sich an der Bogenaufgabestation 2 oder der BogenentnahmeStation 6 innerhalb der Gestelles 11 befindet, wie dies aus der Darstellung der Figur 4 deutlich wird. Das in der Figur 4 dargestellte Detail V zeigt darüber hinaus, dass in der Bogenaufgabe- bzw. Bogenentnahmestation eine Betätigungseinrichtung 18 angeordnet ist, die dafür sorgt, dass die Klemmung der Druckbogen 1 an diesen Stationen zeitweilig aufgehoben wird, so dass die einzelnen Druckbogen zugeführt bzw. entnommen werden können. Die vergrößerte Darstellung der Figuren 5a und 5b verdeutlicht im Einzelnen den Betätigungsvorgang der an der Rollenkette 12 befestigten Greiferklammern 13. In der Figur 5a ist zunächst die Transportvorrichtung noch im Klemmzustand dargestellt. Die Betätigungseinrichtung 18 besteht im Wesentlichen aus einem Betätigungskamm 19, der elektrisch oder pneumatisch in Richtung des Pfeiles P auf- und abgefahren werden kann. Ist ein Druckbogen in der Bogenentnahmestation oder der Bogenaufgabestation platziert, so wird der Betätigungskamm 19 nach oben gefahren und drückt entgegen der Federwirkung der Druckfeder 16 gegen das freie Ende der oberen Klemmbacke 14. Diese wird durch die Betätigungsbewegung des Kammes 19 so weit angehoben, dass der Druckbogen 1 zwischen den oberen Klemmbacken 14 und der unteren Klemmbacke 15 entnommen werden kann bzw. in der Bogenaufgabestation 2 in den Zwischenraum eingebracht werden kann. Der Betätigungskamm 19 besitzt dabei eine solche Länge, dass sämtliche für die Klemmung eines Betätigungsbogens verantwortlichen Greiferklammern seitlich des Bogens gleichzeitig betätigt werden können. Nach dem Betätigungsvorgang fährt der Betätigungskamm 19 wieder in seine Ruheposition und die Druckfeder 16 sorgt für ein Absinken der oberen Klemmbacke 14, so dass die Klemmwirkung auf den zwischen den Klemmbacken 14 und 15 befindlichen Druckbogen hergestellt wird.

Die dargestellte Realisierung der Transportvorrichtung stellt eine besonders einfache und somit kostengünstige Konstruktion der Transportvorrichtung dar.

### Bezugszeichenliste

- 1.: Druckbogen
- 2.: Bogenaufgabestation
- 3.: Druckwerk
- 4.: Kamerastation
- 5.: Trocknerstation
- 6.: Bogenentnahmestation
- 7.: Transportvorrichtung
- 8.: Siebrahmen
- 9.: Rakelwerk
- 10.: Drucktisch
- 11.: Gestell
- 12.: Rollenkette
- 13.: Greiferklammern
- 14.: Obere Klemmbacken
- 15.: Untere Klemmbacken
- 16.: Druckfeder
- 17.: Elektromotor
- 18.: Betätigungseinrichtung
- 19.: Betätigungskamm

## Patentansprüche

1. Vorrichtung zum Bedrucken von Druckbögen (1) im Siebdruckverfahren mit einem Drucktisch (10) und darüber angeordnetem Rakelwerk (9), einem Siebrahmen (8) und einer Transportvorrichtung (7) für die Bewegung der Druckbögen (1) vor, während und nach dem Bedrucken, **dadurch gekennzeichnet, dass** die Transportvorrichtung (7) in Transportrichtung gesehen mindestens eine seitlich der Druckbögen (1) angeordnete in Transportrichtung verfahrbare Klemmvorrichtung (13, 14, 15, 16) zum Einspannen des seitlichen Randbereiches der Druckbögen (1) aufweist.

2. Vorrichtung nach Anspruch 1, **dadurch gekennzeichnet, dass** die Klemmvorrichtung mindestens eine Greiferklammer (13) mit einer unteren (15) und einer oberen (14) Klemmbacke aufweist, wobei die Greiferklammer (13) an einem seitlich des Drucktisches (10) umlaufenden endlosen Transportband festgelegt ist.

3. Vorrichtung nach Anspruch 2, **dadurch gekennzeichnet, dass** das Transportband eine Rollenkette (12) ist und die Greiferklammer (13) an einem der Kettenglieder der Rollenkette (12) befestigt ist.

4. Vorrichtung nach Anspruch 3, **dadurch gekennzeichnet, dass** an einer Vielzahl nebeneinander angeordneter Kettenglieder jeweils eine Greiferklammer (13) festgelegt ist.

5. Vorrichtung nach Anspruch 4, **dadurch gekennzeichnet, dass** die Klemmbacken (14, 15) der Greiferklammern (13) durch Federwirkung in der Klemmposition gehalten sind und dass unterhalb der Greiferklammer sowohl an einer Entnahmestation (6) als auch in einer Aufgabestation (2) für die Druckbögen (1) ein Betätigungskamm (19) zum Lösen der Klemmbacken (14, 15) angeordnet ist, wobei der Betätigungskamm (19) eine Länge aufweist, der der Länge mehrerer hintereinander angeordneter Kettenglieder mit den daran festgelegten Greiferklammern (13) entspricht.
